# FASCICULE DE BREVET EUROPEEN

(11) **EP 2 309 071 B1**
(45) Date de publication et mention de la délivrance du brevet: **21.11.2012**
(21) Numéro de dépôt: 10169190.5
(22) Date de dépôt: 09.07.2010
(51) Int. Cl.: E04B 5/26

(54) **Entrevous modulable**
Modulierbarer Blindboden
Modular structural floor unit

(30) Priorité: 31.07.2009 FR 0903773
(43) Date de publication de la demande: 13.04.2011
(73) Titulaire: KP1, 84000 Avignon (FR)
(72) Inventeur: Valette, Jean-Philippe, 30444 Villeneuve les Avignon (FR); Abric, Laurent, 30150 Monfaucon (FR)
(74) Mandataire: Parzy, Benjamin Alain

(56) Documents cités:
- EP-A- 0 014 294
- EP-A- 1 512 803
- BE-A- 496 394
- DE-C- 806 044

## Description

La présente invention concerne le domaine de la construction et plus particulièrement les moyens destinés à réaliser des planchers dans un immeuble ou une maison individuelle.

### ARRIERE PLAN DE L'INVENTION

Une technique bien connue de réalisation de planchers consiste à disposer entre deux murs en regard des poutrelles préfabriquées, à combler l'espace entre les poutrelles par des entrevous ou hourdis, à placer une armature au-dessus des entrevous, armature qui vient coopérer avec une armature de chaînage qui court sur l'arase des murs sur lesquels reposent les poutrelles et à couler une dalle de compression sur les entrevous qui noie les armature de plancher et de chaînage dans une même matrice de béton.

Les questions d'ordre environnemental sont devenues prépondérantes notamment en matière d'économie d'énergie. Elles se traduisent dans le domaine du bâtiment, par des solutions d'isolation des volumes intérieurs des bâtiments. Il existe deux manières de traiter l'isolation, soit en enfermant l'ensemble de la construction dans une enveloppe isolante, soit en pratiquant une isolation à l'intérieur d'un mur ou d'une cloison dont une face est au contact avec l'atmosphère extérieure.

Dans le cas du traitement de l'isolation par l'intérieur, l'un des principaux problèmes à résoudre est celui posé par les ponts thermiques, c'est-à-dire celui du chemin de conduction de la chaleur ou du froid par la continuité d'un matériau conducteur de calorie depuis l'extérieur du bâtiment jusqu'à l'intérieur. C'est notamment le cas des planchers réalisés comme rappelé ci-dessus.

En ce qui concerne ces planchers, on a proposé des rupteurs de pont thermique comme par exemple décrits dans le document FR 2 830 553. Ces rupteurs de pont thermique sont souvent associés à des entrevous isolants comme ceux faisant l'objet du document FR 2 829 780. Ces entrevous présentent la particularité de posséder une languette inférieure qui vient masquer la face inférieure des talons des poutrelles pour constituer une barrière isolante entre la face inférieure du plancher et l'atmosphère extérieure que constitue un vide sanitaire. Ces languettes et donc les entrevous ont une tendance à devenir de plus en plus épaisses pour l'obtention d'une isolation de plus en plus performante. En outre, les entrevous de ce type sont taillés, au niveau des languettes, de manière précise pour assurer une continuité dans la couche isolante sous plancher.

On rappellera que l'écartement entre deux poutrelles est standard de l'ordre de 60 centimètres. Cependant, peu nombreux sont les bâtiments qui sont divisibles par ce module. Il existe donc pratiquement toujours une dernière travée, entre un mur longitudinal et la dernière poutrelle qui est de largeur inférieure à 60 centimètres.

Dans la pratique, la pose des poutrelles pour la réalisation d'un plancher de ce type commence par une poutrelle le long d'un mur longitudinal avec la mise en place de rupteurs de pont thermique longitudinaux entre les deux puis la mise en place des poutrelles suivantes, au pas ou module de 60 centimètres avec dépose d'entrevous standard et de rupteurs thermiques transversaux et, enfin, entre la dernière poutrelle et le second mur longitudinal, la pose d'entrevous spéciaux retaillés dans des entrevous standard pour être ajustés à la largeur résiduelle « démodulée » de la dernière travée. Cette retaille est laissée à l'initiative du poseur qui la réalise avec les moyens de chantier c'est-à-dire de manière très approximative.

Une autre manière de procéder réside dans la pose de la dernière poutrelle à la bonne distance par rapport à mur longitudinal de manière à loger entre cette poutrelle et le mur un rupteur longitudinal, l'avant-dernière travée étant celle qui n'est pas à la largeur standard.

Par l'invention, on se propose de fournir au poseur les moyens de procéder de manière simple à cet ajustement sur chantier.

L'art antérieur est encore illustré par le document EP-A-0 014 294.

### OBJET DE L'INVENTION

C'est ainsi que l'invention a pour objet un entrevous modulable constitué d'au moins deux parties dont chacune comporte un bord longitudinal extérieur avec un profil transversal en correspondance de forme avec le profil des éléments du plancher en attente de part et d'autre de l'entrevous modulable et un bord longitudinal intérieur pourvu de reliefs mâles et femelles d'emboîtement démontable, la partie pourvue de reliefs femelles étant de dimension transversale réglable par découpe longitudinale, les reliefs femelles étant toujours présents malgré la découpe.

L'ajustement possible de la dimension transversale de l'entrevous par une découpe simple, supprime le travail du poseur consistant à reproduire le profil de l'entrevous sur l'un de ses côtés, travail qui demande une grande habileté qui n'est pas toujours présente sur les chantiers. Un ajustement imprécis conduit à une mauvaise qualité de l'isolation thermique réalisée.

L'entrevous de l'invention garde ses deux profils d'extrémités transversales tels qu'il résultent de la fabrication en usine, avec leur aptitude à coopérer de manière précise avec les profils correspondants des entrevous adjacents lors de la réalisation du plancher.

Selon l'invention, les reliefs d'assemblage sont prévus pour pénétrer les uns dans les autres de manière à conserve une résistance à l'entrevous suffisante pour d'une part, soutenir sans danger le poids d'un ouvrier et, d'autre part, pour soutenir le poids de béton qui forme la dalle de compression.

Les reliefs femelles sont des évidements dont la longueur est suffisamment importante pour qu'ils ne disparaissent pas avec la chute lors de la découpe de la partie d'entrevous qui les porte.

Dans le mode de réalisation d'application la plus universelle, les deux bords longitudinaux de l'entrevous de l'invention ont un profil symétrique l'un de l'autre par rapport à un plan vertical longitudinal. Cet entrevous se place donc comme une clé entre deux extrémités biseautées symétriques de languettes isolantes d'un entrevous et d'un rupteur longitudinal.

Dans une deuxième variante de ce mode de réalisation, l'entrevous possède sur chacun de ses bords longitudinaux un moyen d'assemblage par emboîtement d'une languette d'isolation rapportée. Ce moyen peut par exemple être une queue d'aronde femelle pouvant recevoir une queue d'aronde mâle portée par la languette à rapporter.

Enfin, dans tous les entrevous de l'invention, l'épaisseur peut également être ajustée en fonction des différentes épaisseurs de languette que l'on rencontre sur le marché.

D'autres caractéristiques et avantages de l'invention ressortiront de la description donnée ci-après d'un exemple de réalisation de l'invention.

### BREVE DESCRIPTION DES DESSINS

Il sera fait référence aux dessins annexés parmi lesquels :
- les figures 1A, 1B et 2 illustrent les dispositions d'entrevous que l'on rencontre sur chantier,
- la figure 3 illustre par une coupe transversale les deux parties d'un entrevous conforme à l'invention,
- la figure 4 illustre de la même manière une variante de réalisation de l'entrevous de la figure 3.

### DESCRIPTION DETAILLEE DE L'INVENTION

Aux figures 1A, 1B et 2, on a représenté deux murs longitudinaux 1 et 2 parallèlement auxquels des poutrelles à talon 3,4,5,6,7,8 et 9 s'étendent en prenant appui par leurs extrémités sur des murs transversaux non représentés, dont l'arase est au niveau de l'arase des murs 1 et 2. Ces murs 1 et 2 et les poutrelles définissent la direction longitudinale du plancher et de ses constituants.

La figure 1A illustre un premier entrevous 10 qui prend appui sur le mur 1 et sur une poutrelle 3, avec une languette 11 glissée sous le talon de la poutrelle 3. La dimension transversale de l'entrevous LS est standard, correspondant à l'écartement habituel de par exemple 60 centimètres qui sépare deux poutrelles consécutives ou un premier mur longitudinal et une première poutrelle.

A l'autre extrémité transversale du plancher, figure 1B, on trouve une poutrelle 4 dont le talon supporte un entrevous standard 12 avec une languette 13 sous la poutrelle 4 et un entrevous 14 qui prend appui sur le mur 2 par une découpe 15 faite sur chantier. En effet la distance LV qui sépare la poutrelle 4 du mur 2 n'est pas égale à la distance LS. Même si elle avait été de cette valeur, il aurait fallu retailler l'entrevous pour en faire sauter la languette.

A la figure 2, on a illustré une technique dans laquelle le plancher P comporte des rupteurs de pont thermique longitudinaux 16 et 17. Ces rupteurs comportent également des languettes d'isolation 18 et 19 sous les poutrelles 5 et 9. Les entrevous 20, 21 et 22 sont des entrevous standard qui ne conviennent pas pour la travée entre les deux poutrelles 8 et 9 dont l'écartement LV n'est pas standard.

C'est à cet endroit, comme à la place de l'entrevous 14 de la figure 1B, que l'entrevous modulable selon l'invention trouve sa place.

La figure 3 illustre un premier mode de réalisation de cet entrevous 30. Celui-ci est constitué d'au moins deux parties 31 et 32 dont chacune comporte un bord longitudinal extérieur 31a et 32a avec un profil transversal en correspondance de forme avec le profil des éléments du plancher en attente de part et d'autre de l'entrevous modulable (voir par exemple la figure 2). Dans le cas d'espèce, le profil transversal du bord 31a est symétrique, par rapport à un plan vertical longitudinal de l'entrevous, du profil transversal du bord 32a. L'entrevous comporte également un bord longitudinal intérieur 31b et 32b pourvu de reliefs mâles 33 (tenons) et femelles 34 d'emboîtement démontable, la partie 32 pourvue de reliefs femelles 34 étant de dimension transversale réglable par découpe longitudinale, les reliefs femelles (évidements) étant suffisamment profond pour qu'ils subsistent malgré la découpe et qu'ils puissent encore recevoir le totalité des tenons 33. Cette découpe est marquée par le trait pointillé 35. La section des reliefs 33 ou des évidements 34 est de toute nature (circulaire, rectangulaire, polygonale,...) apte à ce que l'emboîtement soit résistant à un effort de flexion résultant d'une charge appliquée sur la partie supérieure de l'entrevous.

L'épaisseur e de la partie inférieure de l'entrevous est également réglable par découpe horizontale de la partie inférieure de l'entrevous.

Le poseur procède à la mesure de la dimension LV telle qu'elle est définie aux figures 1B et 2. Il en déduit la valeur de la coupe qu'il doit effectuer sur la partie 32 de l'entrevous.

L'entrevous final alors réalisé après la coupe permet d'une part d'assurer un bon soutien de l'entrevous par les talons des poutrelles et, d'autre par, de combler parfaitement le vide dépourvu de matériau isolant en continuité avec les languettes et d'un entrevous (22 sur la figure 2) adjacent et un rupteur longitudinal (17 de la figure 2).

Dans un cas d'application où le rupteur 17 est dépourvu de languette, comme cela existe, un peut être avantageux de prévoir sur le rupteur selon l'invention un moyen 36, 37 en attente de fixation d'une languette rapportée telle que celle 38 dans l'ouverture en queue d'aronde 37 de la figure 4.

A cet effet, la languette 38 possèdera une queue d'aronde mâle 39 pour coopérer avec l'une ou l'autre des queue d'aronde 36,37 représentées sur la partie 32.

Avec les dispositions de l'invention, aucun ajustement ne dépend plus de la dextérité du poseur, celui n'ayant plus à faire que des coupes droites qui peuvent être prémarquées sur le produit. La figure 4 illustre aussi la partie inférieure 40 de l'entrevous qui a été découpée pour ajuster la couche isolante en plafond de vide sanitaire par exemple.

## Revendications

1. Entrevous modulable (30) constitué d'au moins deux parties (31, 32) dont chacune comporte un bord longitudinal (31a, 32a) extérieur avec un profil transversal en correspondance de forme avec le profil des éléments du plancher en attente de part et d'autre de l'entrevous modulable et un bord longitudinal intérieur (31b, 32b) pourvu de reliefs mâles (33) et femelles (34) d'emboîtement démontable, **caractérisé en ce que** la partie (32) pourvue de reliefs femelles (34) est de dimension transversale réglable par découpe longitudinale (35), et **en ce que** les reliefs femelles (34) sont des évidements dont la longueur est suffisamment importante pour qu'ils ne disparaissent pas avec la chute lors de la découpe de la partie d'entrevous qui les porte et qu'ils puissent encore recevoir la totalité des reliefs mâles (33).

2. Entrevous selon la revendication 1, dans lequel les deux bords longitudinaux (31a, 32a) de l'entrevous de l'invention ont un profil symétrique l'un de l'autre par rapport à un plan vertical longitudinal.

3. Entrevous selon l'une des revendications précédentes, dans lequel chacun de ses bords longitudinaux (31a, 32a) possède un moyen d'assemblage (36,37) par emboîtement d'une languette (38) d'isolation rapportée.

4. Entrevous selon l'une des revendications précédentes, ayant une épaisseur (e) ajustable en fonction de la qualité d'isolation souhaitée.

## Claims

1. Adjustable structural floor unit (30) constituted of at least two parts (31, 32) each of which has an exterior longitudinal edge (31a, 32a) with a transverse profile having a shape corresponding to the profile of the awaiting floor elements on either side of the adjustable structural floor unit and an interior longitudinal edge (31b, 32b) provided with male reliefs (33) and female reliefs (34) that nest demountably, **characterised in that** the part (32) provided with female reliefs (34) has a transverse dimension adjustable by longitudinal cutting (35), **in that** the female reliefs (34) are voids the size of which is sufficient for them not to be eliminated with the waste on cutting the structural floor unit part that carries them and **in that** they are also still able to receive the whole of the male reliefs (33).

2. Structural floor unit according to claim 1, wherein the two longitudinal edges (31a, 32a) of the structural floor unit of the invention have profiles symmetrical with respect to a vertical longitudinal plane.

3. Structural floor unit according to either one of the preceding claims, wherein each of its longitudinal edges (31a, 32a) includes means (36, 37) for assembly of an attached insulative tongue (38) by nesting.

4. Structural floor unit according to any one of the preceding claims, having a thickness (e) adjustable as a function of the required insulation quality.

## Patentansprüche

1. Modulierbarer Blindboden (30), der aus mindestens zwei Teilen (31, 32) gebildet ist, von denen jeder einen äußeren Längsrand (31a, 32a) mit einem Querprofil entsprechend der Form mit dem Profil der an beiden Seiten des modulierbaren Blindbodens vorhandenen Fußbodenelemente und einen inneren Längsrand (31b, 32b) umfasst, der mit lösbar ineinander steckbaren Steckprofilen (33) und Aufnahmeprofilen (34) versehen ist, **dadurch gekennzeichnet, dass** der mit den Aufnahmeprofilen (34) versehene Teil (32) eine Querabmessung hat, die durch einen Längsschnitt (35) regulierbar ist, dass die Aufnahmeprofile (34) Aussparungen sind, deren Länge ausreichend ist, damit sie beim Zuschneiden des Teils des Blindbodens, der sie trägt, nicht mit dem Schnittabfall verschwinden, und damit sie auch noch die Steckprofile vollständig (33) aufnehmen können.

2. Blindboden nach Anspruch 1, bei dem die beiden Längsränder (31a, 32a) des Blindbodens der Erfindung Profile haben, die im Verhältnis zu einer vertikalen Längsebene symmetrisch zueinander sind.

3. Blindboden nach einem der vorhergehenden Ansprüche, bei dem jeder seiner Längsränder (31a, 32a) Eingriffsmontagemittel für eine eingesetzte Isolationsleiste (36, 37) besitzt.

4. Blindboden nach einem der vorhergehenden Ansprüche mit einer Dicke (e), die je nach der gewünschten Isolierungsqualität justierbar ist.
